# EUROPÄISCHE PATENTANMELDUNG

(11) **EP 0 972 717 A2**
(43) Veröffentlichungstag der Anmeldung: **19.01.2000**
(21) Anmeldenummer: 99104736.6
(22) Anmeldetag: 10.03.1999
(51) Int. Cl.: B65D 71/00

(54) **Zuschnitt für einen Verpackungskarton**

(30) Priorität: 11.07.1998 DE 29812293 U
(71) Anmelder: KISTERS MASCHINENBAU GMBH, D-47533 Kleve (DE)
(72) Erfinder: Marti, Jean, 47533 Kleve (DE)
(74) Vertreter: Röther, Peter, Dipl.-Phys.

(57) **Zusammenfassung**

Die Erfindung betrifft einen Zuschnitt für einen Verpackungskarton, der sich durch trapezförmige Bereiche der Seitenwände (5) auszeichnet, an deren konisch zulaufenden Seitenkanten je eine konisch zulaufende umfalzbare Zunge (10) und an den parallelen Seitenkanten der Seitenwände je eine sich nach außen erweiternde umfalzbare Zunge (9) vorgesehen ist, wobei sich zwischen jeweils zwei derartigen Zungen ein dreieckförmiger Ausschnitt (11) ergibt und die Basis dieses Dreiecks durch einen Steg (12) mit mehreren Falzlinien (13,14) gebildet ist. Hierdurch ergibt sich eine Verpackung mit schräg nach innen verlaufendem Bereich der Verpackungsstirnwände.

## Beschreibung

Die Erfindung betrifft einen Zuschnitt für einen Verpackungskarton bestehend aus einem rechteckigen Bodenteil, an den sich an zwei einander gegenüberliegenden Seitenkanten um 90° aufrichtbare, im wesentlichen rechteckige Stirnwände anschließen und an beiden anderen einander gegenüberliegenden Seitenkanten jeweils eine um 90° aufrichtbare Seitenwand vorgesehen ist, die einen ersten, an der Seitenkante beginnenden im Umriß rechteckigen Bereich aufweist, an den sich ein im Umriß trapezförmiger, sich verengender zweiter Bereich anschließt, wobei an der kürzeren Seitenkante des trapezförmigen Bereichs eine rechteckige umfalzbare Deckellasche vorgesehen ist, an deren einander gegenüberliegenden freien Seitenkanten rechteckige Verschlußlaschen vorgesehen sind, die länger ausgebildet sind als die konisch zusammenlaufenden Seitenkanten der trapezförmigen Bereiche der Seitenwände, und sich an die kürzere Seitenkante der anderen Seitenwand eine Klebelasche anschließt, wobei an der konisch zulaufenden Seitenkante des trapezförmigen Bereichs der Seitenwände je eine nach außen konisch zulaufende, umfalzbare Zunge und an den einander parallelen Seitenkanten des rechteckigen Bereichs der Seitenwände je eine trapezförmige, nach außen sich erweiternde umfalzbare Zunge vorgesehen ist, so daß zwischen diesen beiden Zungen ein dreieckförmiger Ausschnitt gegeben ist, und die Basis dieses Dreiecks durch einen die beiden Zungen miteinander verbindenden Steg gebildet ist, der mindestens drei Falzlinien aufweist, von denen die beiden äußeren mit den Schenkeln des dreieckförmigen Ausschnitts fluchten und die dritte Falzlinie die Verlängerung der Seitenhalbierenden des dreieckförmigen Ausschnitts bildet und eine zu den Falzrichtungen der äußeren Falzlinien entgegengesetzte Falzrichtung aufweist.

Die aus einem derartigen Zuschnitt aufrichtbare Verpackung kann aus Wellpappe oder Karton bestehen und dient zur vollständigen Umschließung von Gebinden (beispielsweise aus 3x4 Produkten) wie Dosen, Flaschen und dergleichen.

Durch die erfindungsgemäße Ausgestaltung der durch den Steg miteinander verbundenen Zungen der erfindungsgemäß ausgestalteten Seitenwände wird der Faltvorgang in der Verpackungsmaschine unterstützt und die Möglichkeit eröffnet, eine derartige Verpackung auch auf Wrap-Around-Maschinen zu erstellen. Darüberhinaus kann der erfindungsgemäße Zuschnitt auch auf sogenannten Sideloader-Maschinen mit einem geringeren technischen Aufwand als bisher verarbeitet werden, auf denen bis jetzt ähnliche Verpackungsformen üblicherweise hergestellt werden.

Durch die trapezförmigen Bereiche der Seitenwände ergibt sich in Zusammenwirken mit den über die Stege verbundenen Zungen jeweils ein schräg nach innen verlaufender Bereich der Verpackungsstirnwände, wodurch eine gute Fixierung der verpackten Produkte erreicht wird. Darüberhinaus sieht die Verpackung auch optisch ansprechender aus als eine übliche quaderförmige Verpackung.

Die aus dem erfindungsgemäßen Zuschnitt hergestellte Verpackung ist infolge ihrer Stabilität auch bei nichttragenden Produkten stapeltähig, da die Verpackung die tragende Funktion und nicht die Produkte übernimmt.

Der erfindungsgemäße Zuschnitt wird quer zur Transportrichtung der Verpackungsmaschine in dieselbe von unten eingefahren und die zu verpackende Produktgruppe wird auf dem Bodenteil des Zuschnitts abgestellt. Im Folgenden werden die Seitenwände um 90° aufgerichtet und die an den Seitenwänden befindlichen Zungen aufeinander zugeklappt, wobei der um drei Falzlinien falzbare Steg bewirkt, daß die sich nach außen verjüngenden Zungen eine der Steigung der Seitenkanten der trapezförmigen Bereiche der Seitenwände entsprechende schräg ansteigende Ebene, während die sich nach außen leicht erweiternden Zungen eine vertikale Ebene aufspannen.

Daraufhin werden die Stirnwände um 90° nach oben geklappt und mit den die vertikale Ebene aufspannenden Zungen verklebt, die Deckellasche um 90° über die Produktgruppe gefaltet und mit der Klebelasche an der anderen Seitenwand verbunden. Zum Schluß werden dann die Verschlußlaschen über die in schrägansteigenden Ebenen angeordneten Zungen geklappt und auf die Stirnwände geklebt, was dadurch möglich ist, daß die Länge der Verschlußlaschen größer ist als die Länge der Seitenkanten der trapezförmigen Bereiche der Seitenwände.

Die Erfindung wird im folgenden anhand von Zeichnungen dargestellt und erläutert.

Es zeigen:
- Fig. 1:: Zuschnitt in aufgeklapptem Zustand,
- Fig. 2:: Zuschnitt in zusammengefaltetem Zustand,
- Fig. 3:: Zuschnitt in zusammengefaltetem Zustand von innen gesehen.

Die Figur 1 zeigt einen Zuschnitt für Verpackungen und ist allgemein mit dem Bezugszeichen 1 versehen. Er besteht aus einem Bodenteil 2, welches rechteckförmig ausgebildet ist. An die Schmalseiten des Bodenteils 2 schließen sich in etwa rechteckförmige Stirnwände 3 an, die um die Falzlinien 4 um 90° hochklappbar sind.

An die Längsseiten des Bodenteils 2 schließen sich Seitenwände 5 an, die um die Falzlinien 6 um 90° hochklappbar sind. Die Seitenwände 5 setzen sich aus zwei Bereichen 7 und 8 zusammen, wobei der direkt an das Bodenteil 2 anschließende Bereich 7 rechteckförmig ausgebildet ist, während der daran anschließende Bereich 8 trapezförmig ist. Seitlich an den jeweiligen rechteckigen Bereich 7 schließen sich nach außen trapezförmig sich erweiternde Zungen 9 an, während sich an den jeweiligen trapezförmigen Bereich 8 trapezförmig nach außen sich verjüngende Zungen 10 anschließen. Die beiden Zungen 9 und 10 schließen zwischen sich einen dreieckigen Ausschnitt 11 ein, dessen Basis durch einen die beiden Zungen 9 und 10 miteinander verbindenden Steg 12 gebildet ist. Der Steg 12 weist drei Falzlinien auf, wobei die beiden äußeren Falzlinien 13 mit den Schenkeln des dreieckigen Ausschnitts 11 fluchten, während die innere Falzlinie 14 die Verlängerung der Seitenhalbierenden der Basis des Ausschnitts 11 bildet und deren Falzrichtung entgegengesetzt zu den Falzrichtungen der äußeren Falzlinien ist.

An die Stirnkante 15 der Seitenwand 5 schließt sich eine Deckellasche 16 an, die rechteckig ausgebildet ist und die seitlich nach außen Verschlußlaschen 17 aufweist.

An die Stirnkante 18 der anderen Seitenwand 5 schließt sich eine kurze Klebelasche 19 an.

Die Verschlußlaschen 17 sind so lang ausgebildet, daß sie in umgefalztem Zustand mit den Stirnwänden 3 verklebt werden können.

In der Figur 2 ist dieser Zustand perspektivisch dargestellt.

Die Fig. 3 zeigt einen zusammengefalteten Zuschnitt 1 von innen her gesehen auf die Stirnseite der Verpackung.

Die Herstellung der Verpackung aus dem Zuschnitt 1 ist oben in der allgemeinen Beschreibung ausführlich dargelegt worden.

## Patentansprüche

1. Zuschnitt für einen Verpackungskarton bestehend aus einem rechteckigen Bodenteil (2), an das sich an zwei einander gegenüberliegenden Seitenkanten (4) um 90° aufrichtbare, im wesentlichen rechteckige Stirnwände (3) anschließen und an beiden anderen einander gegenüberliegenden Seitenkanten (6) jeweils um 90° aufrichtbare Seitenwände (5) vorgesehen sind, die einen ersten, an der Seitenkante (6) beginnenden, im Umriß rechteckigen Bereich (7) aufweisen, an den sich ein im Umriß trapezförmiger, sich verengender zweiter Bereich (8) anschließt, wobei an der kürzeren Seitenkante (15) des trapezförmigen Bereichs (8) eine rechteckige, umfalzbare Deckellasche (16) vorgesehen ist, an deren einander gegenüberliegenden freien Seitenkanten rechteckige Verschlußlaschen (17) vorgesehen sind, die länger ausgebildet sind als die konisch zusammenlaufenden Seitenkanten der trapezförmigen Bereiche (8) der Seitenwände (5), und sich an die kürzere Seitenkante (18) der anderen Seitenwand (5) eine Klebelasche (19) anschließt, wobei an der konisch zulaufenden Seitenkante des trapezförmigen Bereichs (8) der Seitenwände (5) je eine nach außen konisch zulaufende, umfalzbare Zunge (10) und an den zueinander parallelen Seitenkanten des rechteckigen Bereichs (7) der Seitenwände (5) je eine trapezförmige, nach außen sich erweiternde umfalzbare Zunge (9) vorgesehen ist, so daß zwischen diesen beiden Zungen (9,10) ein dreieckförmiger Ausschnitt (11) gegeben ist, und die Basis dieses Dreiecks durch einen die beiden Zunge (9,10) miteinander verbindenden Steg (12) gebildet ist, der mindestens drei Falzlinien (13,14) aufweist, von denen die beiden äußeren (13) mit den Schenkeln des dreieckförmigen Ausschnitts (11) fluchten und die mittlere Falzlinie (14) die Verlängerung der Winkelhalbierenden des dreieckförmigen Auschnitts (11) bildet und eine zu den Falzrichtungen der äußeren Falzlinien (13) entgegengesetzte Falzrichtung aufweist.

2. Zuschnitt nach Anspruch 2, dadurch gekennzeichnet, daß in zusammengefaltetem Zustand die innere Falzlinie (14) ins Innere der Verpackung vorspringt.
